# EUROPÄISCHE PATENTSCHRIFT

(11) **EP 1 520 988 B1**
(45) Veröffentlichungstag und Bekanntmachung des Hinweises auf die Patenterteilung: **18.01.2006**
(21) Anmeldenummer: 03022050.3
(22) Anmeldetag: 01.10.2003
(51) Int. Cl.: F04B 43/107

(54) **Schlauchmembran-kolbenpumpe**
Hydraulically driven membrane pump
Pompe à membrane à actionnement hydraulique

(43) Veröffentlichungstag der Anmeldung: 06.04.2005
(73) Patentinhaber: Feluwa Pumpen GmbH, 54570 Mürlenbach (DE)
(72) Erfinder: Nägel, Heinz M., 54550 Daun (DE)
(74) Vertreter: Paul, Dieter-Alfred

(56) Entgegenhaltungen:
- WO-A-02/18790
- DE-A- 3 210 240
- DE-A- 3 443 768
- US-A- 2 478 568

## Beschreibung

Die vorliegende Erfindung betrifft eine Schlauchmembran-Kolbenpumpe mit einem Gehäuse, einer in dem Gehäuse angeordneten Schlauchmembran, die innenseitig einen Verdrängungsraum und außenseitig mit der Gehäusewandung einen Ringraum bildet, der mit einer Vorlageflüssigkeit gefüllt und mit dem Druckraum einer Zylinder/Kolben-Anordnung unter Bildung eines Hydraulikmittelraums verbunden oder verbindbar ist, und einem Vorlageflüssigkeit enthaltenden Vorratsbehälter, welcher mit dem Hydraulikmittelraum über eine Ventilanordnung verbunden oder verbindbar ist, die über einen in den Ringraum hineinragenden Steuerteller von der sich aufweitenden Schlauchmembran betätigt werden kann, um dem Hydraulikmittelraum Vorlageflüssigkeit aus dem Vorratsbehälter zuzuführen.

Eine Schlauchmembran-Kolbenpumpe dieser Art ist aus der DE 34 43 768 A1 bekannt. Sie ist als Doppel-Schlauchmembran-Kolbenpumpe ausgebildet und besitzt ein Gehäuse, in dem eine Doppel-Schlauchmembran vorgesehen ist, wobei die innere Schlauchmembran einen Verdrängungsraum für das zu fördernde Fluid definiert, welcher endseitig durch gegensätzlich wirkende Rückschlagventile verschlossen bzw. verschließbar ist. Der zwischen der äußeren Schlauchmembran und der Gehäusewandung gebildete Ringraum ist über eine Leitung mit dem Zylinderraum einer Zylinder/Kolben-Anordnung verbunden, wobei der Ringraum, die Leitung und der Zylinderraum einen Hydraulikmittelraum der Kolbenpumpe bilden, der mit einer Vorlageflüssigkeit gefüllt ist. Im Betrieb wird dem Ringraum des Gehäuses im Zuge der reziprokierenden Bewegung des Kolbens in einem Druckhub Hydraulikmittel zugeführt bzw. in einem anschließenden Saughub Hydraulikmittel entzogen.

Voraussetzung für eine einwandfreie Funktion der bekannten Doppel-Schlauchmembran-Kolbenpumpe ist es, daß eine stets gleichbleibende Menge an Hydraulikmittel (Vorlageflüssigkeit) zur Verfügung steht, weshalb es erforderlich ist, Leckageverluste, die beispielsweise am Kolben auftreten können, anzugleichen. Zu diesem Zweck besitzt die bekannte Doppel-Schlauchmembran-Kolbenpumpe einen Vorratsbehälter, aus welchem dem Hydraulikmittelraum Vorlageflüssigkeit im Bedarfsfalls zugeführt werden kann. Zur Erfassung eines solchen Erfordernisses ist in dem Gehäuse ein Tastschalter vorgesehen, der betätigt wird, wenn sich die Doppel-Schlauchmembran während des Saughubes aufgrund eines Mangels an Vorlageflüssigkeit über einen Normalzustand hinaus ausdehnt. Es hat sich allerdings als problematisch herausgestellt, daß die Verformung der Schlauchmembranen aufgrund von minimalen Wanddickenänderungen und Härteunterschiede der innerhalb der beiden Schlauchmembranen sowie Strömungsunterschieden innerhalb der Anströmung des Schlauchbereiches von und zum Kolben ungleichmäßig und somit nicht genau reproduzierbar ist. Dies kann dazu führen, daß der Tastschalter betätigt und Vorlageflüssigkeit nachgeführt wird, obwohl im Prinzip kein Bedarf an einer Ergänzung der Vorlageflüssigkeit gegeben ist und somit die Doppel-Schlauchmembran beim Druckhub ungewollt weit zusammengequetscht wird.

Vor diesem Hintergrund liegt der vorliegenden Erfindung die Aufgabe zugrunde, eine Schlauchmembran-Kolbenpumpe der eingangs genannten Art anzugeben, mit welcher es möglich ist, eine unerwünschte Nachführung von Vorlageflüssigkeit zu vermeiden.

Diese Aufgabe wird erfindungsgemäß dadurch gelöst, daß die Gehäusewandung zumindest an ihrer dem Steuerteller gegenüberliegenden Seite eine in das Gehäuse vorstehende Stützfläche für die Schlauchmembran aufweist, an welcher die Schlauchmembran in Anlage kommt und an einer Aufweitung in dieser Richtung gehindert wird, wenn die Schlauchmembran bei einem Saughub über ein Normalmaß hinaus aufgeweitet wird. Der Erfindung liegt damit die Überlegung zugrunde, eine ungewollte Verformung der Schlauchmembran beim Saughub zu verhindern, indem die Schlauchmembran auf ihrer dem Steuerteller gegenüberliegenden Seite an der erfindungsgemäß vorgesehene Stützfläche in Anlage kommt und somit an einer Aufweitung in dieser Richtung gehindert wird. Es hat sich gezeigt, daß durch die Abstützung die Verformung der Schlauchmembran in kontrollierter und reproduzierbarer Weise abläuft, so daß eine Betätigung des Steuertellers und damit eine Nachführung von Hydraulikmittel (Vorlageflüssigkeit) nur dann erfolgt, wenn tatsächlich zu wenig Vorlageflüssigkeit in dem Hydraulikmittelraum vorhanden ist. Im Ergebnis kann eine zuverlässige und akkurate Funktionsweise der erfindungsgemäßen Schlauchmembran-Kolbenpumpe gewährleistet werden.

Nachdem die Schlauchmembran durch die vorgesehene Stützfläche an einem Aufweiten gehindert wird, muß darauf geachtet werden, daß in den übrigen Richtungen ein ausreichender Freiraum zur Verfügung steht, in welchen die Schlauchmembran ausweichen kann. Der erforderliche Platz ist von den Betriebsbedingungen abhängig und für den Einzelfall zu bestimmen.

Gemäß einer bevorzugten Ausführungsform der Erfindung ist vorgesehen, daß die Stützfläche so ausgebildet ist, daß sich die Schlauchmembran flächig an sie anlegen kann. Bei der üblicherweise länglichen Ausbildung von Schlauchmembranen wird dann auch die Stützfläche in der Längsrichtung der Schlauchmembran länglich ausgebildet sein, wobei sie in ihrem dem Steuerteller unmittelbar gegenüberliegenden Bereich ihre größte Breite besitzt. Außerdem ist die Stützfläche vorzugsweise bauchig ausgebildet, wobei sie in ihrem dem Steuerteller unmittelbar gegenüberliegenden Bereich am weitesten in Richtung des Steuertellers in das Gehäuse hineinragt und zu ihren Randbereichen hin insbesondere gleichmäßig abflacht.

Bei einer weiteren Ausbildungsform der erfindungsgemäßen Pumpe ist vorgesehen, daß die Gehäusewandung um den Steuerteller herum als in das Gehäuse vorspringende Stützfläche derart ausgebildet ist, daß die Schlauchmembran an der Stützfläche zur Anlage kommt, wenn sich der Steuerteller in seiner äußeren Endstellung befindet. Durch diese Ausgestaltung wird eine flächige Anlage der Schlauchmembran auch an dem Steuerteller und den ihn umgebenden Bereich der Gehäusewandung sichergestellt.

Da erfindungsgemäß Kontakte zwischen der Doppel-Schlauchmembran und der Gehäusewandung im Betrieb auf Dauer zwangsläufig auftreten müssen, ist es zweckmäßig, die Innenfläche des Gehäuses zumindest im Bereich der Stützfläche(n) mit einer Beschichtung als Reibschutz für die Schlauchmembran zu versehen. Hierdurch kann die Haltbarkeit der Schlauchmembran deutlich erhöht werden.

In weiterer Ausgestaltung der Erfindung ist vorgesehen, daß die Ventilanordnung ein über den Steuerteller betätigbares Schaltventil und ein von dem Schaltventil betätigtes Ergänzungsventil zum Öffnen der Leitung zwischen dem Vorratsbehälter und dem Hydraulikmittelraum aufweist. Dadurch, daß die Betätigung des Ergänzungsventils über das Schaltventil erfolgt, wird bei dieser Ausführungsform eine mechanische Verriegelung des Ergänzungsventils über das Schaltventil vorgenommen, so daß Fehlbetätigungen des Ergänzungsventils ausgeschlossen werden. Im übrigen kann die Ventilanordnung ein Überdruckventil aufweisen, über welche Vorlageflüssigkeit aus dem Hydraulikmittelraum in den Vorratsbehälter zurückgeführt werden kann.

Die Schlauchmembran der erfindungsgemäßen Pumpe ist gemäß einer bevorzugten Ausführungsform als eine Doppel-Schlauchmembran ausgebildet, die von zwei konzentrisch zueinander angeordneten einzelnen Schlauchmembranen gebildet ist, wobei der Ringraum zwischen den Schlauchmembranen mit einer Flüssigkeit gefüllt ist. In diesem Fall kann in an sich bekannter Weise die innere Schlauchmembran aus einem PTFE-Material bestehen. Auch können an der zwischenraumseitigen Innenwand wenigstens einer Schlauchmembran Abstandhalterelemente in der Form von beispielsweise Vorsprüngen, Noppen, Rauhungen und dergleichen ausgebildet sein, die an der Innenwand der anderen Schlauchmembran in Anlage kommen, um die Kopplung der beiden Schlauchmembranen zu unterstützen. Schließlich kann in einer ebenfalls an sich beispielsweise aus der DE 34 43 768 C2 bekannten Weise der zwischen den Schlauchmembranen gebildete Zwischenraum mit einer Schlauchbruch-Anzeigevorrichtung verbunden sein.

Hinsichtlich weiterer Vorteile und Ausgestaltungsmöglichkeiten der Erfindung wird auf die Unteransprüche sowie die nachfolgende Beschreibung eines Ausführungsbeispiels unter Bezugnahme auf die beiliegende Zeichnung verwiesen. In der Zeichnung zeigt:
- Figur 1: eine Doppel-Schlauchmembran-Kolbenpumpe gemäß der vorliegenden Erfindung während des Saughu- bes in schematischer und teilweise geschnittener Darstellung,
- Figur 2: die Doppel-Schlauchmembran-Kolbenpumpe aus Figur 1 während des Druckhubes,
- Figur 3: das Gehäuse der Pumpe aus Figur 1 im Querschnitt entlang der Linie III bei einer Betätigung der Steuerplatte,
- Figur 4: das Gehäuse der Pumpe aus Figur 1 im Querschnitt entlang der Linie IV bei einer Betätigung der Steuerplatte,
- Figur 5: das Gehäuse der Pumpe aus Figur 1 im Querschnitt entlang der Linie V bei einer Betätigung der Steuerplatte,
- Figur 6: das Gehäuse der Pumpe aus Figur 1 im Längsschnitt VI-VI von Figur 1,
- Figur 7: das Gehäuse der Pumpe aus Figur 1 im Längsschnitt entlang der Linie VII-VII und
- Figur 8: das Gehäuse aus den Figuren 6 und 7 im Schnitt entlang der Linie VIII-VIII.

In Figur 1 ist eine Doppel-Schlauchmembran-Kolbenpumpe 1 gemäß der vorliegenden Erfindung dargestellt. Die Pumpe 1 besitzt ein längliches Gehäuse 2, in dem eine Doppel-Schlauchmembran 3 angeordnet ist, die sich über die gesamte Gehäuselänge erstreckt. Die Doppel-Schlauchmembran 3 besteht aus zwei einzelnen Schlauchmembranen 4, 5, die konzentrisch zueinander angeordnet und über endseitig vorgesehene Wulstringe 6, 7 in dem Gehäuse 2 festgespannt sind. Hierzu ist das Gehäuse 2 in seinen Endbereichen mit entsprechenden Befestigungsflanschen 8, 9, 10, 11 versehen.

Die innere Schlauchmembran 4 definiert einen Verdrängungsraum 12 bzw. Durchflußkanal für das zu fördernde Fluid, welcher an seinen beiden Enden durch entgegen der Förderrichtung A wirkende Rückschlagventile 13, 14 abgeschlossen ist. In dem Gehäuse der Rückschlagventile 13, 14 befinden sich Nocken 15 mit Stegen, die den Hub der Ventilkugeln 16 begrenzen und diese zentrisch auffangen, so daß die Ventilkugeln 16 zu ihrer Sitzfläche zentrisch wieder zurückgehen können.

Die äußere Schlauchmembran 5 bildet mit der Gehäusewandung einen Ringraum 17, welcher mit einer Vorlageflüssigkeit als Hydraulikmittel gefüllt ist. Der Ringraum 17 steht über eine Öffnung 18 in der Gehäusewandung und eine nicht näher dargestellte Verbindungsleitung in an sich bekannter Weise mit dem Zylinderraum 19 einer nur schematisch dargestellten Zylinder/Kolben-Anordnung 20 in Verbindung, wobei der Ringraum 17, die Leitung und der Zylinderraum 19 einen Hydraulikmittelraum der Pumpe 1 definieren. Der Kolben 21 der Zylinder/Kolben-Anordnung 20 kann reziprokierend angetrieben werden, um in einem Saughub Vorlagenflüssigkeit aus dem Ringraum 17 in den Zylinderraum 19 anzusaugen (siehe Figur 1) und anschließend in umgekehrter Weise in einem Druckhub die Vorlageflüssigkeit aus dem Zylinderraum 19 in den Ringraum 17 zu pumpen (siehe Figur 2). Dabei wird während des Saughubes in dem Ringraum 17 ein Unterdruck erzeugt, durch welchen die Doppel-Schlauchmembran 3 aufgeweitet wird. Während des Druckhubes wird das Volumen des Ringraums 17 vergrößert und dabei die Doppel-Schlauchmembran 3 zusammengedrückt.

Um Leckageverluste der Vorlageflüssigkeit ausgleichen zu können, ist ein nur schematisch dargestellter Vorratsbehälter 22 vorgesehen, der an die Verbindungsleitung zwischen dem Ringraum 17 und der Zylinder/Kolben-Anordnung 20 über eine Ventilanordnung 23 angeschlossen ist. Die Ventilanordnung 23 umfaßt einerseits ein als Schaltventil ausgebildetes Leckageventil 24 und ein damit gekoppeltes Ergänzungsventil 25, das normalerweise geschlossen ist, jedoch im Bedarfsfall durch das Leckageventil 24 geöffnet werden kann, um dem Hydraulikmittelraum Vorlageflüssigkeit aus dem Vorratsbehälter 22 zuzuführen. Andererseits umfaßt die Ventilanordnung 23 ein Überdruckventil 26, über welches bei einem zu hohen Druck in dem Hydraulikmittelraum Vorlageflüssigkeit zurück in den Vorratsbehälter 22 gelangen kann.

Zur Betätigung des Leckageventils 24 ist ein Stellglied in der Form eines Steuertellers 27 vorgesehen, welcher in den Ringraum 17 hineinragt. Der Steuerteller 27 ist in nur schematisch dargestellter Weise quer zur Längsrichtung des Gehäuses 2 bewegbar geführt und wird in die dargestellte Ausgangslage durch eine Schraubendruckfeder 30 vorgespannt. Wenn der Steuerteller 27 aus dieser Ausgangslage beim Saughub durch die Doppel-Schlauchmembran 3 in Richtung der Öffnung 18 nach außen gedrückt wird, führt dies zu einer Betätigung der des Leckageventils 24 und damit des Ergänzungsventils 25 in der Weise, daß Vorlageflüssigkeit aus dem Vorratsbehälter 22 dem Hydraulikmittelraum zugeführt wird.

Um während des Saughubes undefinierte Verformungen der Doppel-Schlauchmembran 3 zu verhindern, ist an der dem Steuerteller 27 gegenüberliegenden Seite der Gehäusewandung eine in das Gehäuse 2 vorstehende Abstützfläche 28 vorgesehen. Diese ist so ausgebildet, daß die Doppel-Schlauchmembran 3 an ihr in Anlage kommt, wenn die Doppel-Schlauchmembran 3 bei einem Saughub über ein Normalmaß hinaus aufgeweitet wird, wie dies in Figur 3 dargestellt ist, und so eine definierte und reproduzierbare Verformung der Doppel-Schlauchmembran sicherstellt. Die genaue Ausbildung der in das Gehäuse vorspringenden Abstützfläche 28 ist aus der Zusammenschau der Figuren gut erkennbar. So zeigt die Figur 6, daß die Stützfläche 28 in der Achsrichtung des Gehäuses 2 länglich und im wesentlichen symmetrisch bezüglich ihrer Längs- und Querachse ausgebildet ist. Dabei weist die Stützfläche 28 mittig einen relativ schmalen, stark vorspringenden Bereich 28a auf, an den außen ein größerer, flacher verlaufender Bereich 28b anschließt. Die Stützfläche 28 ist dabei in der Weise bauchig ausgebildet, daß sie in ihrem dem Zentrum Z des Steuertellers 27 gegenüberliegenden Bereich am weitesten in Richtung des Steuertellers 27 vorsteht und zu ihren Randbereichen hin gleichmäßig abfällt.

Die Figuren 1 und 8 lassen weiterhin erkennen, daß auch der Bereich der Gehäusewandung um die Öffnung 18 herum als eine Stützfläche 29 ausgebildet ist. Diese ist so ausgebildet, daß die Doppel-Schlauchmembran 3 an der gewölbten Stirnfläche des Steuertellers 27 und der Stützfläche 29 flächig in Anlage kommt, wenn der Steuerteller 27 seine rechte Endlage erreicht, in welcher er die Öffnung 18 verschließt. Wie die Figur 8 gut zeigt, ist die Stützfläche 29 genauso wie die dem Steuerteller 27 gegenüberliegende Stützfläche 28 länglich oval ausgebildet, wobei sie bezüglich ihrer Längs- und Querachsen symmetrisch ausgebildet ist und die Wölbungsspitze des Steuertellers 27 den am weitesten in das Gehäuse 2 vorstehenden Punkt bildet.

Im Betrieb wird der Kolben 21 der Zylinder/Kolben-Anordnung 20 hin und her bewegt. Dabei wird in einem Saughub, der in Figur 1 dargestellt ist und in welchem der Kolben 21 in Richtung des Pfeils S nach rechts bewegt wird, Vorlageflüssigkeit aus dem Ringraum 17 in den Zylinderraum 19 der Zylinder/Kolben-Anordnung 20 gesaugt. Aufgrund des dabei in dem Ringraum 17 auftretenden Unterdrucks wird die Doppel-Schlauchmembran 3 nach außen gezogen und dabei unter Vergrößerung des Verdrängungsraums 12 aufgeweitet, wodurch das zu fördernde Fluid durch das an der Gehäuseunterseite vorgesehene Rückschlagventil 13 angesaugt wird. In einem anschließenden Druckhub wird der Kolben in der in Figur 2 dargestellten Weise in Richtung des Pfeils D nach links bewegt, wodurch die Vorlageflüssigkeit aus dem Zylinderraum 19 in den Ringraum 17 gedrückt wird. Dabei wird die Doppel-Schlauchmembran 3 zusammengedrückt und damit das Volumen des Verdrängungsraums 12 verkleinert, so daß das darin enthaltende Fluid durch das obere Rückschlagventil 14 aus dem Ringraum 12 gedrückt wird.

Wenn sich das Volumen der Vorlageflüssigkeit aufgrund von Leckageverlusten beispielsweise am Kolben 21 verringert, führt dies dazu, daß sich die Doppel-Schlauchmembran 3 beim Saughub stärker aufweitet als normal, so daß der Steuerteller 27 aus der in der Figur 1 gezeigten Ausgangslage nach rechts in die in der Figur 3 dargestellte Position bewegt wird und das Leckageventil 24 betätigt, so daß das Ergänzungsventil 25 öffnet, um Vorlageflüssigkeit aus dem Vorratsbehälter 22 in den Hydraulikmittelraum nachzuführen. Wie insbesondere die Figur 3 gut erkennen läßt, kommt die Doppel-Schlauchmembran 3 bei einer solchen Aufweitung über den Normalbereich hinaus an der Stützfläche 28 in Anlage, so daß eine weitere Aufweitung in dieser Richtung nicht mehr möglich ist. Auf diese Weise wird sichergestellt, daß die mit der Aufweitung verbundene Verformung der Doppel-Schlauchmembran 3 in definierter und reproduzierbarer Weise stattfindet.

## Patentansprüche

1. Schlauchmembran-Kolbenpumpe mit
einem Gehäuse (2),
einer in dem Gehäuse (2) angeordneten Schlauchmembran (3), die innenseitig einen Verdrängungsraum (12) und außenseitig mit der Gehäusewandung einen Ringraum (17) bildet, der mit einer Vorlageflüssigkeit gefüllt und mit dem Druckraum (19) einer Zylinder/Kolben-Anordnung (20) unter Bildung eines Hydraulikmittelraums verbunden oder verbindbar ist, und
einem Vorlageflüssigkeit enthaltenden Vorratsbehälter (22), welcher mit dem Ringraum (17) über eine Ventilanordnung (23) verbunden oder verbindbar ist, die über einen in den Hydraulikmittelraum (17) hineinragenden Steuerteller (27) von der sich aufweitenden Schlauchmembran (3) betätigbar ist, um dem Hydraulikmittelraum Vorlageflüssigkeit aus dem Vorratsbehälter (22) zuzuführen, **dadurch gekennzeichnet, daß** die Gehäusewandung zumindest an ihrer dem Steuerteller (27) gegenüberliegenden Seite eine in das Gehäuse (2) vorstehende Stützfläche (28) für die Schlauchmembran (3) aufweist, an welcher die Schlauchmembran (3) in Anlage kommt und an einer Aufweitung in dieser Richtung gehindert wird, wenn die Schlauchmembran (3) bei einem Saughub über ein Normalmaß hinaus aufgeweitet wird.

2. Schlauchmembran-Kolbenpumpe nach einem der vorherigen Ansprüche, **dadurch gekennzeichnet, daß** die Stützfläche (22) so ausgebildet ist, daß sich die Schlauchmembran (3) flächig an sie anlegt.

3. Schlauchmembran-Kolbenpumpe nach Anspruch 2, **dadurch gekennzeichnet, daß** die Stützfläche (28) in der Längsrichtung der Schlauchmembran (3) länglich ausgebildet ist.

4. Schlauchmembran-Kolbenpumpe nach Anspruch 3, **dadurch gekennzeichnet, daß** die Stützfläche (28) an ihren dem Steuerteller (27) unmittelbar gegenüberliegenden Bereich ihre größte Breite besitzt, wobei die Breite zu den Enden hin kontinuierlich abnimmt.

5. Schlauchmembran-Kolbenpumpe nach einem der vorherigen Ansprüche, **dadurch gekennzeichnet, daß** die Stützfläche (28) bauchig ausgebildet ist, wobei sie in ihrem dem Steuerteller (27) unmittelbar gegenüberliegenden Bereich am weitesten in Richtung des Steuertellers (27) in das Gehäuse (2) hineinragt und zu ihren Randbereichen gleichmäßig abflacht.

6. Schlauchmembran-Kolbenpumpe nach einem der vorherigen Ansprüche, **dadurch gekennzeichnet, daß** die Gehäusewandung um den Steuerteller (27) herum als in das Gehäuse vorspringende Stützfläche (29) derart ausgebildet ist, daß die Schlauchmembran (3) an der Stützfläche (29) zur Anlage kommt, wenn sich der Steuerteller (27) in seiner äußeren Endstellung befindet.

7. Schlauchmembran-Kolbenpumpe nach einem der vorherigen Ansprüche, **dadurch gekennzeichnet, daß** die Innenfläche des Gehäuses (2) zumindest im Bereich der Stützfläche (28, 29) mit einer Beschichtung als Reibschutz für die äußere Schlauchmembran (5) versehen ist.

8. Schlauchmembran-Kolbenpumpe nach einem der vorherigen Ansprüche, **dadurch gekennzeichnet, daß** die Ventilanordnung (23) ein über den Steuerteller (27) betätigbares Schaltventil (24) und ein von dem Schaltventil (24) betätigtes Ergänzungsventil (25) zum Öffnen der Leitung zwischen dem Vorratsbehälter (22) und dem Hydraulikmittelraum aufweist.

9. Schlauchmembran-Kolbenpumpe nach einem der vorherigen Ansprüche, **dadurch gekennzeichnet, daß** die Ventilanordnung (23) ein Überdruckventil (26) aufweist, über welches Vorlageflüssigkeit aus dem Hydraulikmittelraum (17) in den Vorratsbehälter (22) gelangen kann.

10. Schlauchmembran-Kolbenpumpe nach einem der vorherigen Ansprüche, **dadurch gekennzeichnet, daß** die Schlauchmembran als Doppel-Schlauchmembran (3) ausgebildet ist, die von zwei konzentrisch zueinander angeordneten einzelnen Schlauchmembranen (4, 5) gebildet ist, wobei der Ringraum zwischen den Schlauchmembranen (4, 5) mit einer Flüssigkeit gefüllt ist.

11. Schlauchmembran-Kolbenpumpe nach Anspruch 10, **dadurch gekennzeichnet, daß** an der zwischenraumseitigen Innenwand wenigstens einer Schlauchmembran Abstandhalterelemente in der Form von beispielsweise Vorsprüngen, Noppen, Rauhungen und dergleichen ausgebildet sind, die an der Innenwand der anderen Schlauchmembran in Anlage kommen.

12. Schlauchmembran-Kolbenpumpe nach Anspruch 10 oder 11, **dadurch gekennzeichnet, daß** der zwischen den Schlauchmembranen gebildete Zwischenraum mit einer Schlauchbruch-Anzeigevorrichtung verbunden ist.

13. Schlauchmembran-Kolbenpumpe nach einem der Ansprüche 10 bis 12, **dadurch gekennzeichnet, daß** die innere Schlauchmembran (4) aus einem PTFE-Material besteht.

## Claims

1. Hose membrane piston pump with
a housing (2),
a hose membrane (3), arranged in the housing (2), which on its inside forms a displacement chamber (12) and on its outside forms an annular chamber (17) with the housing wall, which is filled with a stored fluid and is connected or can be connected with the pressure chamber (19) of a cylinder/piston arrangement (20) forming a chamber for a hydraulic medium, and
a reservoir (22) containing stored fluid, which is connected or can be connected with the annular chamber (17) via a valve arrangement (23), which can be actuated via a control disk (27), which protrudes into the hydraulic medium chamber (17), on the expansion of the hose membrane (3), in order to supply stored fluid from the reservoir (22) to the hydraulic medium chamber, **characterised in that** at least on the side of the housing wall opposite to the control disk (27) a support surface (28) is provided, which protrudes into the housing (2), for the hose membrane (3), with which the hose membrane (3) comes into contact to prevent expansion in this direction if, during a suction stroke, the expansion of the hose membrane (3) exceeds a standard dimension.

2. Hose membrane piston pump according to the preceding claim, **characterised in that** the support surface (28) is formed in such a way, that the hose membrane (3) lies flat on this surface.

3. Hose membrane piston pump according to claim 2, **characterised in that** the support surface (28) is elongated in the longitudinal direction of the hose membrane (3).

4. Hose membrane piston pump according to claim 3, **characterised in that** the support surface (28) has its greatest width in the region directly facing the control disk (27), its width continually reducing towards the ends.

5. Hose membrane piston pump according to any of the preceding claims, **characterised in that** the support surface (28) takes the form of a bulge, penetrating most deeply into the housing (2) in the area directly facing the control disk (27) and flattening off uniformly towards its edges.

6. Hose membrane piston pump according to any of the preceding claims, **characterised in that** the housing wall around the control disk (27) is formed to provide a support surface (29) protruding into the housing in such a way, that the hose membrane (3) comes into contact with the support surface (29) when the control disk (27) is at its outer end position.

7. Hose membrane piston pump according to any of the preceding claims, **characterised in that**, at least in the region of the support surface (28, 29), the inner surface of the housing (2) is provided with an anti-friction coating for the outer hose membrane (5).

8. Hose membrane piston pump according to any of the preceding claims, **characterised in that** the valve arrangement (23) has an on-off valve (24), which can be actuated via the control disk (27) and an auxiliary valve (25), which is actuated by the on-off valve (24) to open the line between the reservoir (22) and the chamber containing the hydraulic medium.

9. Hose membrane piston pump according to any of the preceding claims, **characterised in that** the valve arrangement (23) has a pressure control valve (26), via which stored fluid can pass from the hydraulic medium chamber (17) into the reservoir (22).

10. Hose membrane piston pump according to any of the preceding claims, **characterised in that** the hose membrane is formed as a double hose membrane (3), comprising two concentrically-arranged individual hose membranes (4, 5), the annular chamber between the hose membranes (4, 5) being filled with a fluid.

11. Hose membrane piston pump according to claim 10, **characterised in that** on the inner wall on the intermediate chamber side at least one hose membrane separator element is provided in the form, for example, of projections, knobs, raised areas and the like, which come into contact with the inner wall of the other hose membrane.

12. Hose membrane piston pump according to claim 10 or 11, **characterised in that** the intermediate chamber formed between the hose membranes is connected with a hose breakage-indicating device.

13. Hose membrane piston pump according to any of claims 10 to 12, **characterised in that** the inner hose membrane (4) is made of PTFE material.

## Revendications

1. Pompe alternative à membrane de type tuyau avec:
- un boîtier (2),
- une membrane de type tuyau (3) disposée dans le boîtier (2), qui sur le côté intérieur forme un compartiment de refoulement (12) et sur le côté extérieur, ensemble avec la paroi du boîtier, forme un compartiment annulaire (17), rempli avec un fluide de compression et couplé ou en état d'être couplé avec le compartiment de compression (19) d'un système piston/cylindre (20) par la formation d'un compartiment pour l'agent h y-draulique, et
- un réservoir (22) contenant le fluide de compression, qui est couplé ou en état d'être couplé avec le compartiment annulaire (17) par l'intermédiaire d'un système de robinets (23) actionnable par la me m-brane de type tuyau (3) qui se dilate, par l'intermédiaire d'un disque de commande (27) introduit dans le compartiment pour l'agent hydraulique (17), pour introduire le fluide de compression du réservoir (22) dans le compartiment pour l'agent hydraulique, **caractérisée en ce que**, la paroi du boîtier présente, au moins sur le côté opposé à l'égard du disque de commande (27), une surface d'appui (28) pour la membrane de type tuyau (3), proéminente dans le boîtier (2) où s'assoit la membrane de type tuyau (3), étant empêchée de se dilater dans cette direction quand à une course d'aspiration la membrane de type tuyau (3) se dilate au-dessus d'une mesure normale.

2. Pompe alternative à membrane de type tuyau selon l'une des revend i-cations antérieures, **caractérisée en ce que**, la surface d'appui (28) est ainsi formée que la membrane de type tuyau (3) s'assoit de manière lisse sur celle-ci.

3. Pompe alternative à membrane de type tuyau selon la revendication 2, **caractérisée en ce que**, la surface d'appui (28) est de forme allongée dans la direction longitudinale de la membrane de type tuyau (3).

4. Pompe alternative à membrane de type tuyau selon la revendication 3, **caractérisée en ce que**, la surface d'appui (28) a la largeur la plus grande dans sa zone directement opposée à l'égard du disque de commande (27), où la largeur se réduit continuellement vers les extrémités.

5. Pompe alternative à membrane de type tuyau selon l'une des revend i-cations antérieures, **caractérisée en ce que**, la surface d'appui (28) est de forme bombée, où celle-ci pénètre la plus profonde dans le boîtier (2) dans la direction du disque (27), dans sa zone directement opposée à l'égard du disque de commande (27), se réduisant uniformément vers ses zones marginales.

6. Pompe alternative à membrane de type tuyau selon l'une des revend i-cations antérieures, **caractérisée en ce que**, autour le disque de co m-mande (27), la paroi du boîtier est formée comme une surface d'appui (29) proéminente dans le boîtier, de sorte que la membrane de type tuyau (3) s'assoit sur la surface d'appui (29) alors quand le disque de commande (27) se trouve dans sa position terminale extérieure.

7. Pompe alternative à membrane de type tuyau selon l'une des revend i-cations antérieures, **caractérisée en ce qu'**, au moins dans la zone des surfaces d'appui (28, 29), la surface intérieure du boîtier (2) est pourvue avec une couche avec le rôle de protection à frottement pour la me m-brane de type tuyau (5) extérieure.

8. Pompe alternative à membrane de type tuyau selon l'une des revend i-cations antérieures, **caractérisée en ce que**, le système de robinets (23) présente un robinet de couplage (24) actionnable par l'intermédiaire du disque de commande (27) et un robinet de remplissage (25) actionné par le robinet de couplage (24) pour l'ouverture de la conduite d'entre le réservoir (22) et le compartiment pour l'agent hydraulique.

9. Pompe alternative à membrane de type tuyau selon l'une des revend i-cations antérieures, **caractérisée en ce que**, le système de robinets (23) présente un robinet surpression (26) par l'intermédiaire duquel le fluide de compression peut arriver du compartiment pour l'agent hydraulique (17) dans le réservoir (22).

10. Pompe alternative à membrane de type tuyau selon l'une des reve n-dications antérieures, **caractérisée en ce que**, la membrane de type tuyau est formée comme membrane de type tuyau double (3), formée de deux membranes de type tuyau (4, 5) individuelles disposées de manière co n-centrique entre elles, où le compartiment annulaire d'entre les me m-branes de type tuyau (4, 5) est rempli avec un fluide.

11. Pompe alternative à membrane de type tuyau selon la revendication 10, **caractérisée en ce que**, sur la paroi intérieure, du côté de l'interstice, au moins de l'une d'entre les membranes de type tuyau, sont formés des éléments d'espacement de la forme par exemple des proéminences, noeuds, aspérités et autres choses pareilles, qui s'assoient sur la paroi intérieure de l'autre membrane de type tuyau.

12. Pompe alternative à membrane de type tuyau selon la revendication 10 ou 11, **caractérisée en ce que**, l'interstice formé entre les membranes de type tuyau est couplé avec un dispositif indicateur de brèches dans le tuyau.

13. Pompe alternative à membrane de type tuyau selon l'une des reve n-dications 10 jusqu'à 12, **caractérisée en ce que**, la membrane de type tuyau (4) intérieure est d'une matière PTFE.
